# FASCICULE DE BREVET EUROPEEN

(11) **EP 2 827 749 B1**
(45) Date de publication et mention de la délivrance du brevet: **12.07.2017**
(21) Numéro de dépôt: 13706987.8
(22) Date de dépôt: 27.02.2013
(51) Int. Cl.: A47H 5/02

(54) **CHARIOT MOTORISE, ENSEMBLE DE DEPLACEMENT D'UN ECRAN COMPRENANT UN TEL CHARIOT ET INSTALLATION D'OCCULTATION COMPRENANT UN TEL CHARIOT**
MOTORISIERTER WAGEN, SIEBBEWEGUNGSANORDNUNG MIT SOLCH EINEM WAGEN UND SIEBUNGSANLAGE MIT SOLCH EINEM WAGEN
MOTORIZED CARRIAGE, SCREEN-MOVING ASSEMBLY COMPRISING SUCH A CARRIAGE AND SCREENING INSTALLATION COMPRISING SUCH A CARRIAGE

(30) Priorité: 28.02.2012 FR 1251802; 10.09.2012 FR 1258465
(43) Date de publication de la demande: 28.01.2015
(73) Titulaire: Somfy SAS, 74300 Cluses (FR)
(72) Inventeur: PERACHE, Jean-Michel, F-74440 Taninges (FR); DUNAND, Josiane, F-74660 Vallorcine (FR); BRECHEMIER, Marc, F-74960 Cran Gevrier (FR)
(74) Mandataire: Lavoix
(86) Numéro de dépôt international: PCT/EP2013/053953
(87) Numéro de publication internationale: WO 2013/127870

(56) Documents cités:
- JP-A- H09 327 373
- JP-A- 2005 095 364

## Description

L'invention concerne un chariot motorisé d'ouverture/fermeture d'un rideau, ce chariot étant apte à se déplacer le long d'un rail ou d'une tringle. L'invention concerne également un ensemble de déplacement d'un rideau qui comprend un chariot du type précité, ainsi qu'une installation d'occultation d'une ouverture qui comprend, entre autres, un tel chariot. L'invention concerne enfin un procédé de mise en oeuvre d'une telle installation.

Il existe différents dispositifs qui permettent de manoeuvrer l'ouverture d'un rideau d'occultation d'une ouverture telle qu'une fenêtre. Une solution consiste à motoriser le déplacement d'un chariot de tête sur lequel est fixée une extrémité du rideau. Ce chariot de tête comprend des roues de guidage, en général au moins deux paires de roues, qui roulent sur des pistes de roulement formées le long d'un rail fixé à proximité du bord supérieur d'une ouverture à occulter.

Il est connu de JP-A-2005-095364 d'incorporer dans un chariot une roue de friction entraînée en rotation par un moteur électrique. L'effort de contact entre la roue de friction et une surface de roulement sur laquelle elle se déplace est réglable, en statique, grâce à un moyen presseur. Il est par ailleurs connu de DE-A-24 36 753 de générer un effort de contact entre une roue de friction et un rail, prenant en compte le sens de déplacement.

Il est également connu de WO-A-2012/004530 de faire varier, grâce à un moyen presseur, l'effort de contact entre la roue de friction et la surface de roulement du rail, en fonction d'un effort résistant qui dépend de l'évolution de la charge tractée ou poussée par le chariot lors de son déplacement.

Ces matériels connus reposent sur une bonne adéquation entre le chariot et le rail ou la tringle le long duquel ou de laquelle il coulisse. Or, il existe sur le marché un grand nombre de rails et de tringles avec des dimensions et des profils différents. Cette variété des rails et de tringles disponibles sur le marché impose de prévoir des chariots spécifiques adaptés à chacun de ces rails ou tringles, ce qui est compliqué et onéreux, en termes de fabrication et en termes de gestion de pièces détachées.

Il est par ailleurs connu de JP-A-9-327373 de prévoir des galets interchangeables sur un chariot motorisé. Ces galets sont montés sur des supports qui restent normalement en place sur le chariot, ce qui rend une opération de chargement de galets à la fois longue et délicate. En outre, les supports sont supportés sur des oreilles en saillie sur l'avant et sur l'arrière du chariot, ce qui augmente l'encombrement du chariot selon une direction avant-arrière.

C'est à ces inconvénients qu'entend plus particulièrement remédier l'invention en proposant un nouveau chariot motorisé qui peut être aisément adapté à différentes géométries de rails de supportage.

A cet effet, l'invention concerne un chariot motorisé d'ouverture/fermeture d'un rideau, ce chariot étant apte à se déplacer le long d'un rail ou d'une tringle grâce à une roue de friction entraînée par un moteur électrique et montée pivotante dans un boîtier qui contient ce moteur électrique, ce boîtier étant pourvu d'au moins deux organes de suspension au rail ou à la tringle, qui comprennent chacun un support et/ou un élément de base, ainsi qu'au moins un galet pivotant autour d'un axe, ou un patin. Conformément à l'invention, le boîtier est équipé d'un logement pour la réception partielle et l'immobilisation réversible de chaque organe de suspension, de sorte que les galets pivotants ou les patins des organes de suspension sont montés de façon amovible sur le boîtier. En outre, le support de chaque organe de suspension est monté, de façon amovible et par un mouvement de rotation autour d'un axe de rotation, dans ou en regard du logement ménagé dans le boîtier et le chariot comprend des moyens d'immobilisation, en rotation autour de l'axe de rotation, du support ou d'un organe de retenue du support.

Grâce à l'invention, le montage amovible des organes de suspension sur le boîtier permet de procéder au montage des galets ou patins associés sur le site d'utilisation du chariot, lorsque le rail ou la tringle avec lequel le chariot doit coopérer est identifié. Ce montage amovible permet, le cas échéant, de procéder à un échange de ces parties des organes de suspension pour les adapter à la géométrie du rail ou de la tringle. Comme les organes de suspension sont montés dans un logement ménagé dans le boîtier, ils peuvent être situés au voisinage immédiat de la roue de friction, ce qui permet de calibrer de façon précise l'effort de friction entre cette roue et le rail ou la tringle. En outre, ce mode de montage des supports des organes de suspension sur le boîtier permet de conférer au chariot une compacité satisfaisante selon une direction avant-arrière, ainsi qu'une bonne capacité au passage d'éventuelles zones courbes du rail ou de la tringle. De plus, comme les supports des organes de suspension sont montés de façon amovible, ils peuvent être changés en une opération, avec les galets ou patins qu'ils supportent, ce qui est rapide et limite les risques d'erreur pour un opérateur. Les moyens d'immobilisation permettent de bloquer le support ou un organe de retenue en rotation par rapport au boîtier, ce qui permet de fixer l'orientation de l'axe de pivotement des galets ou l'axe longitudinal des patins vis-à-vis du boîtier. Ceci améliore la stabilité du chariot, y compris après un nombre important de déplacements le long du rail ou de la tringle. En particulier, ces moyens de blocage permettent de garantir que des galets équipant le support sont globalement alignés avec un axe longitudinal du boîtier du chariot, ce qui limite les risques de blocage de ces galets dans des zones courbes du rail ou de la tringle.

Selon des aspects avantageux mais non obligatoires de l'invention, un tel chariot peut incorporer une ou plusieurs des caractéristiques suivantes prises dans toute combinaison techniquement admissible :
- Le support est immobilisé dans le logement correspondant par un mécanisme à baïonnette.
- Lorsqu'il est en place dans le logement correspondant, le support est soumis à l'action d'un moyen de rappel élastique vers une position de verrouillage.
- Le support porte au moins un pion et le logement du boîtier comporte au moins une gorge de réception du pion lors du mouvement de rotation, alors que les moyens d'immobilisation du support en rotation comprennent un siège dans lequel débouche la gorge et des moyens de charge élastique du pion vers et dans le siège.
- Chaque organe de suspension est fixé sur un élément de base monté dans le logement alors que le support est monté par vissage de lui-même ou d'un organe de retenue sur l'élément de base.
- Les moyens d'immobilisation du support en rotation comprennent un organe de blocage du vissage/dévissage du support ou de l'élément de retenue par rapport à l'élément de base.
- L'élément de base est mobile en rotation, à l'intérieur du logement, autour d'un axe perpendiculaire à l'axe de rotation du support ou de l'organe de retenue lors de son vissage.
- Le chariot comprend des moyens de réglage d'une distance verticale entre, d'une part, un axe de rotation d'un galet monté pivotant sur le support et, d'autre part, un axe de rotation de la roue de friction.
- Les moyens de réglage comprennent une vis d'ajustement de la position d'au moins un pion appartenant au mécanisme à baïonnette par rapport au support
- Les moyens de réglage sont formés par les moyens de liaison vissée entre le support et l'élément de base.
- Le chariot comprend des moyens de réglage de l'effort de contact entre la roue de friction et le rail ou la tringle.
- Le support est pourvu d'au moins un pion destiné à coopérer avec une gorge ménagée dans le logement correspondant du boîtier, ce pion est monté avec possibilité de déplacement par rapport à une partie du support sur laquelle est monté le galet, alors que le déplacement relatif entre le pion et la partie du support est possible à l'encontre d'un effort élastique exercé par un moyen de rappel et que des moyens permettent de régler l'intensité de l'effort élastique.
- Chaque organe de suspension est équipé d'au moins un galet pivotant autour d'un axe alors qu'une distance, mesurée parallèlement à un axe avant-arrière du chariot, entre, d'une part, l'axe de rotation du galet et, d'autre part, un axe de rotation de la roue de friction est inférieure à 2 fois le diamètre de cette roue, de préférence à 1,5 fois ce diamètre.

L'invention permet également de tenir compte que, notamment pour des raisons esthétiques, on peut souhaiter suspendre un rideau à une tringle à section pleine, par exemple une tringle à section circulaire pleine. Dans ce cas, les matériels connus de JP-A-2005-095364, DE-A-24 36 763, WO-A-2012/004530 et JP-A-9-327373 ne sont pas adaptés. L'invention propose une solution alternative à celle de ces documents, adaptée à une installation d'occultation comprenant une tige à section pleine.

Plus précisément, selon un deuxième aspect, l'invention concerne un chariot tel que mentionné ci-dessus, ce chariot étant apte à se déplacer le long d'une tringle. Ce chariot est caractérisé en ce que chaque organe de suspension comprend un élément annulaire prévu pour entourer la tringle et qui comporte un galet tournant, lui-même prévu pour rouler contre la tringle, alors que le galet tournant est disposé, par rapport à un axe central de l'élément annulaire, à l'opposé du boîtier.

Grâce à cet aspect de l'invention l'élément annulaire permet de disposer le galet tournant de chaque organe de suspension sur le dessus de la tringle qui constitue alors une zone de roulement supérieure pour le galet.

Selon d'autres aspects avantageux mais non obligatoires de l'invention, un tel chariot peut incorporer une ou plusieurs des caractéristiques suivantes prises dans toute combinaison techniquement admissible :
- Chaque élément annulaire comprend deux plaques destinées à être disposées de part et d'autre de la tringle et entre lesquelles est monté pivotant le galet
- Chaque plaque est articulée sur un support de l'organe de suspension, autour d'un axe perpendiculaire à un axe de rotation du galet et globalement parallèle à une direction avant-arrière du chariot.
- Chaque plaque est de forme gauche, avec sa concavité tournée vers l'autre plaque du même organe de suspension.
- Le chariot comprend un organe d'accrochage du rideau, cet organe étant monté sur les deux organes de suspension.
- L'organe d'accrochage est monté avec possibilité de déplacement relatif sur au moins un des organes de suspension.
- L'organe d'accrochage est de forme allongée, s'étend globalement selon une direction avant-arrière du chariot et comprend, à chacune de ses extrémités, des moyens d'accrochage du rideau.

L'invention concerne également un ensemble de déplacement d'un rideau le long d'un rail ou d'une tringle, cet ensemble comprenant :
- un boîtier contenant un moteur électrique et sur lequel est montée pivotante une roue de friction, ce boîtier étant équipé de moyens d'accrochage du rideau
- un premier jeu de deux organes de suspension du boîtier au rail ou à la tringle, chaque organe du premier jeu comprenant au moins un élément roulant ou glissant sur une piste du rail ou de la tringle, chaque organe de suspension du premier jeu comprenant un support et/ou un élément de base ainsi qu'au moins un galet pivotant autour d'un axe ou un patin, chaque organe de suspension du premier jeu étant apte à être monté de façon amovible sur le boîtier, avec une distance entre l'axe de rotation de la roue de friction et un point remarquable de l'élément roulant ou glissant, mesurée perpendiculairement à la piste, égale à une première valeur pour chaque organe de ce premier jeu, le boîtier étant équipé d'un logement pour la réception partielle et l'immobilisation réversible de chaque organe de suspension du premier jeu, de sorte que les galets pivotants ou les patins des organes de suspension sont montés de façon amovible sur le boîtier et le support de chaque organe de suspension étant monté, de façon amovible et par un mouvement de rotation autour d'un axe de rotation, dans ou en regard du logement ménagé dans le boîtier, alors que le chariot comprend des moyens d'immobilisation, en rotation autour de l'axe de rotation, du support ou d'un organe de retenue du support et
- au moins un deuxième jeu de deux organes de suspension du boîtier au rail ou à la tringle, chaque organe de ce deuxième jeu comprenant au moins un élément roulant ou glissant sur la piste du rail ou de la tringle, chaque organe de suspension du premier jeu comprenant un support et/ou un élément de base ainsi qu'au moins un galet pivotant autour d'un axe ou un patin, chaque organe de suspension de ce deuxième jeu étant apte à être monté de façon amovible sur le boîtier, à la place d'un organe du premier jeu, alors que la géométrie de l'élément roulant ou glissant des organes du deuxième jeu est différente de la géométrie de l'élément roulant ou glissant des organes du premier jeu ou alors que la distance entre l'axe de rotation de la roue de friction et le point remarquable de l'élément roulant ou glissant, mesurée parallèlement à la piste, est égale, pour chaque organe du deuxième jeu, à une deuxième valeur différente de la première valeur, le boîtier étant équipé d'un logement pour la réception partielle et l'immobilisation réversible de chaque organe de suspension du premier jeu, de sorte que les galets pivotants ou les patins des organes de suspension sont montés de façon amovible sur le boîtier et le support de chaque organe de suspension étant monté, de façon amovible et par un mouvement de rotation autour d'un axe de rotation, dans ou en regard du logement ménagé dans le boîtier, alors que le chariot comprend des moyens d'immobilisation, en rotation autour de l'axe de rotation, du support ou d'un organe de retenue du support.

L'invention concerne en outre une installation d'occultation d'une ouverture comprenant un rail ou une tringle, un chariot motorisé et un rideau accroché à ce chariot motorisé, cette installation étant caractérisée en ce que le chariot est tel que décrit ci-dessus ou appartient à un ensemble de déplacement tel que mentionné ci-dessus.

Dans le cas où chaque organe de suspension du chariot comprend un élément annulaire prévu pour entourer la tringle et qui comporte un galet tournant, comme envisagé ci-dessus, on peut prévoir que le chariot repose, par les galets tournant de ses organes de suspension, sur une zone de roulement supérieure de la tringle.

Dans ce cas, l'axe de rotation de chaque galet tournant est avantageusement horizontal et perpendiculaire à un axe longitudinal de la tringle.

L'invention sera mieux comprise et d'autres avantages de celle-ci apparaîtront plus clairement à la lumière de la description qui va suivre de trois modes de réalisation d'un chariot, d'un ensemble de déplacement et d'une installation conformes à son principe, donnée uniquement à titre d'exemple et faite en référence aux dessins annexés dans lesquels :
- la figure 1 est une représentation schématique de principe d'une installation à rideau intégrant un chariot motorisé conforme à l'invention,
- la figure 2 est une vue partielle en perspective éclatée du chariot et du rail de l'installation de la figure 1,
- la figure 3 est une vue en perspective éclatée du chariot représenté à la figure 2, sans les pattes d'accrochage du rideau, au sein d'un ensemble de déplacement d'un écran conforme à l'invention
- la figure 4 est une vue de côté d'un boîtier du chariot dans le sens de la flèche IV à la figure 2, avec arrachements partiels,
- la figure 5 est une vue analogue à la figure 2 pour un chariot et une installation conformes à un deuxième mode de réalisation de l'invention,
- la figure 6 est une représentation schématique partielle en perspective d'une autre installation à rideau conforme à l'invention et intégrant un chariot motorisé conforme à un troisième mode de réalisation de l'invention,
- la figure 7 est une vue en perspective éclatée du chariot motorisé et de la tringle de l'installation de la figure 6,
- la figure 8 est une vue en perspective, selon un autre angle, d'un organe de suspension du chariot de la figure 7,
- la figure 9 est une vue en perspective du chariot de la figure 7 en place sur la tringle dans une première configuration d'utilisation, le rideau étant omis pour la clarté du dessin et
- la figure 10 est une vue analogue à la figure 9 lorsque le chariot est dans une deuxième configuration d'utilisation.

La figure 1 illustre un système de motorisation d'un rideau 10 au sein d'une installation 1 d'occultation d'une fenêtre non représentée. Le rideau, qui forme un écran d'occultation, est suspendu à des chariots de deux types, 20 et 100, grâce à des crochets non représentés. Chaque chariot est équipé de roues de guidage roulant sur des pistes de roulement ménagées le long d'un rail 50 fixé à proximité du bord supérieur de la fenêtre. Ainsi, le rideau 10 peut se déplacer le long du rail 50. A l'une de ses extrémités hautes, le rideau 10 est accroché à une butée 30 fixée au rail. A son autre extrémité haute, le rideau 10 est accroché à un chariot de tête motorisé 100 dont la structure est détaillée dans les figures 2 et suivantes. Le rideau 10 est composé de pans de tissu P11 à P16 correspondant à la surface de tissu pendant entre deux chariots support 20 ou entre le chariot 100 et le chariot support 20 le plus proche.

La fermeture du rideau 10 a lieu en déplaçant le rideau vers la gauche à la figure 1, dans le sens de la flèche F1. Son ouverture a lieu en le déplaçant vers la droite, dans le sens de la flèche F2.

Dans la présente description, les mots « haut » et « bas », « supérieur » et « inférieur » sont utilisés en référence à une configuration de fonctionnement de l'installation de la figure 1. Les mots « avant » et « arrière », sont relatifs au sens de déplacement du rideau 10 lors de la fermeture. Ainsi, une partie « avant » est située sur la gauche de la figure 1 par rapport à une partie « arrière ».

Comme cela ressort plus particulièrement des figures 2 à 4, le chariot 100 comprend un boîtier 101 en matière plastique à l'intérieur duquel sont logés un moteur électrique 102, un réducteur 103 et une roue de friction 104 qui dépasse du boîtier 101 à travers une ouverture 105 ménagée dans ce boîtier et dont on note X104 l'axe d'articulation par rapport au boîtier 101. Un ensemble de batteries 106A et une carte électronique 106B sont logés dans le boîtier 101 pour alimenter et contrôler le moteur 102.

Le boîtier 101 est équipé d'une patte avant 107 et d'une patte arrière 108 d'accrochage de l'extrémité haute mobile du rideau 10. Pour ce faire, cette extrémité est équipée de crochets non représentés qui sont engagés dans des ouvertures 107A, 107B et 108A ménagées respectivement dans les pattes 107 et 108. Les pattes 107 et 108 sont montées par tout moyen approprié, par exemple par vissage ou rivetage, sur le boîtier 101, notamment sur une face avant ou arrière du boîtier.

Le boîtier 101 est suspendu par rapport au rail 50 au moyen de deux organes de suspension 200A et 200B qui sont chacun équipés de deux galets 201A, 202A, respectivement 201B, 202B. Ces galets sont prévus pour rouler respectivement sur deux pistes 51 et 52 prévues à l'intérieur du rail 50, de part et d'autre d'une fente longitudinale 53 de passage de deux pattes 203A et 203B sur lesquelles sont montés pivotant les galets 201A et 202A, 201B et 202B, respectivement autour d'axes X200A et X200B qui passent par les centres des galets qui constituent des points remarquables de ces galets et qui sont alignés sur ces axes. On note respectivement CA et CB les centres des galets 201A et 201B.

Chaque patte 203A et 203B est équipée d'une semelle 204A respectivement 204B d'appui sur la surface supérieure 101A du boîtier 101.

On note H104 la hauteur sur laquelle la roue de fonction dépasse vers le haut par rapport à la surface 101A.

On note HA la hauteur entre le bord inférieur des galets 201 A et 202A et la surface 101 A. De même, on note HB la hauteur entre le bord inférieur des galets 201 B et 202B et la surface 101 A. Dans l'exemple, les hauteurs HA et HB sont égales.

On note ΔA et ΔB la différence entre les hauteurs HA et H104, respectivement HB et H104.

On note par ailleurs DA la distance verticale, mesurée perpendiculairement aux pistes 51 et 52, entre les axes X200A et X104. De même, on note DB la distance verticale entre les axes X200B et 104. Dans l'exemple, ces distances verticales sont égales. La distance DA est égale à la distance verticale entre le centre CA et l'axe X104. La distance DB est égale à la distance verticale entre le centre CB et l'axe X104.

Les différences de hauteur ΔA et ΔB définissent le volume de passage de deux ailes 54 et 55 du rail 50 dont les surfaces supérieures constituent respectivement les pistes 51 et 52. Les surfaces inférieures 56 et 57 des ailes 54 et 55 constituent ensemble une surface de roulement pour la roue 104. Par construction, il est nécessaire que les différences de hauteur ΔA et ΔB soient supérieures aux épaisseurs verticales e54 et e55 des ailes 54 et 55.

Ces épaisseurs verticales peuvent varier d'un rail 50 à un autre disponible sur le marché. Pour adapter les organes de suspensions à différentes épaisseurs verticales e54 et e55, les distances HA et HB, donc les distances DA et DB, sont réglables, comme expliqué ci-après. Il se peut cependant que ce réglage ne soit pas suffisant, soit parce que les différences entre les épaisseurs verticales des rails disponibles sont importantes, soit parce que le volume intérieur du rail lui-même nécessite une autre dimension de galets (diamètre, écartement ou épaisseur des galets notamment).

C'est pourquoi, les organes 200A et 200B sont montés de façon amovible sur le boîtier 101, afin que ceux-ci puissent être adaptés à la géométrie du rail le long duquel doit circuler le chariot 100.

Plus précisément, comme cela ressort de la figure 3, l'organe 200A comprend une tige 205A qui est monobloc avec la patte 203A et la semelle 204A et qui est équipée de deux pions dont un seul est visible sur les figures avec la référence 206A. Ce pion est prévu pour être engagé dans une gorge 101B ménagée dans le boîtier 101 et qui débouche dans un siège 101C appartenant à un système de verrouillage à baïonnette. Chacun des pions 206A et équivalent est rigidement fixé sur la tige 205A, de préférence monobloc avec celle-ci.

De la même façon, l'organe 200B comprend une tige 205B monobloc avec la patte 203B et la semelle 204B. Cette tige est équipée de deux pions dont un seul est visible à la figure 3 avec la référence 206B. Les tiges 205A et 205B constituent respectivement des éléments de base pour les supports 208A et 208B.

La patte 203A, la semelle 204A et la tige 205A forment ensemble un support monobloc 208A pour les galets 201A et 202A. De la même façon, la patte 203B, la semelle 204B et la tige 205B forment ensemble un support monobloc 208B pour les galets 201B et 202B.

On note respectivement ZA et ZB les axes longitudinaux des tiges 205A et 205B.

Le pion 206B est solidaire en rotation de la tige 205B et monté avec une possibilité de coulissement par rapport à cette tige, parallèlement à l'axe ZB, à l'intérieur d'une lumière oblongue 207B ménagée dans la tige 205B. Lorsque le chariot motorisé est suspendu au rail, le poids du boîtier et/ou du rideau entraîne le pion 206B vers le bas de la lumière oblongue 207B. Il en va de même pour l'autre pion de l'organe 200B qui n'est pas visible sur les figures mais qui est diamétralement opposé au pion 206B par rapport à l'axe ZB.

Les pions 206B et équivalent sont destinés à être engagés dans des gorges 101D ménagées dans le boîtier 101 et qui débouchent dans des sièges correspondants 101E, dans le cadre d'un système à baïonnette.

Deux logements cylindriques 109A et 109B sont ménagés dans le boîtier 101 et destinés à recevoir respectivement les tiges 205A et 205B.

Ainsi, le montage de l'organe 200A sur le boîtier 101 a lieu en partant d'une position où le support 208A est tourné de 90° autour de l'axe ZA par rapport à la position représentée à la figure 3. On pousse la tige 205A dans le logement 109A, selon un mouvement axial par rapport à l'axe ZA représenté par la flèche F3 à la figure 3, puis on fait tourner l'organe 200A autour de cet axe de 90°, dans le sens de la flèche F4 à la figure 3. Le montage de l'organe 200B sur le boîtier 101 a lieu de la même façon en insérant son support 208B dans le logement 109B selon une translation d'axe ZB puis en faisant tourner ce support de 90° autour de cet axe, dans le même sens que la flèche F4, avec les pions 206B et équivalent qui coulissent dans les gorges 101D et équivalente.

Comme cela ressort plus particulièrement de la figure 4, un ressort 301 A est logé au fond du logement 109A et exerce par défaut sur la tige 205A un effort F5A dirigé vers le haut, ce qui bloque les pions 206A et équivalent dans leur siège 101C correspondant.

De la même façon, un ressort 301B est monté au fond du logement 109B et exerce sur la tige 205B un effort F5B qui repousse les pions 206B et équivalent dans le siège 101E correspondant.

Lorsque les pions 206A, 206B et équivalents sont repoussés par les ressorts 301A et 301B vers et dans les sièges correspondants 101C et 101E, les supports 208A et 208B sont immobilisés en rotation respectivement autour des axes ZA et ZB. La géométrie des pions, des gorges et des sièges peut être choisie pour que, dans cette configuration bloquée en rotation, les axes X200A et X200B soient perpendiculaires à un axe avant-arrière A-A' du chariot 100. Ainsi, les galets 201 A, 202A, 201 B et 202B sont parallèles à cet axe avant-arrière, ce qui limite les risques de blocage du chariot 100 le long du rail 50, y compris après de nombreux va-et-vient et/ou dans des zones de virage.

Comme visible à la figure 4, le pion 206B est soumis à l'action d'un ressort secondaire 302 qui le repousse dans le même sens que le ressort 301 B et qui est logé à l'intérieur de la tige 205B, en étant serré par une vis sans tête 303B. Le serrage de la vis 303B dans la tige 205B permet de régler l'intensité de l'effort élastique F6 exercé par le ressort 302 sur les pions 206B et équivalent. En effet, cet effort s'oppose au poids du boîtier et/ou du rideau sur le pion 206B.

Il est ainsi possible, en réglant la position de la vis 303B dans la tige 205B, de régler la position des pions 206B et équivalent, donc la hauteur des galets 201 B et 202B, donc l'intensité de l'effort presseur de la roue de friction 104 contre la surface de roulement 56, 57 du rail 50.

Par simplicité, seuls les pions 206B et équivalent de l'organe de suspension 200B sont associés à des moyens de réglage de leur hauteur. Alternativement, les pions des deux organes de suspension sont réglables.

Comme les logements 109A et 109B sont ménagés dans le boîtier 101, les galets 201A, 202A, 201 B et 202B sont disposés, le long du rail 50, à une distance relativement faible de la zone de contact entre la roue 104 et les surfaces 56 et 57. Il est ainsi possible de prévoir que les distances entre les axes X200A et X104 ou entre les axes X200B et X104, mesurées parallèlement à l'axe A-A', lorsque les axes X200A, X200B et X104 sont parallèles, soient inférieures à 2 fois le diamètre de la roue 104, de préférence 1,5 fois ce diamètre. Ainsi, les éléments de support 200A et 200B sont au voisinage immédiat de la roue 104, ce qui permet de calibrer de façon précise l'effort de friction entre cette roue et le rail et de conférer une bonne compacité au chariot 100 dans la direction avant-arrière. Ceci facilite le passage des éventuelles zones courbes du rail 50 par le chariot 100.

Lorsqu'il convient de démonter les organes 200A et 200B par rapport au boîtier 101, il suffit de chasser les pions 206A, 206B et équivalent des sièges 101C et 101 E, à l'encontre des efforts F5A et F5B, de faire tourner ces organes autour des axes ZA et ZB dans le sens inverse de celui de la flèche F4, puis d'extraire les tiges 205A et 205B des logements 109A et 109B, par une translation vers le haut selon les axes ZA et ZB.

Ceci permet d'adapter les dimensions de la partie des organes de suspension qui dépassent du boîtier 101 par rapport à la géométrie du rail 50.

Par exemple, comme représenté à la figure 3, un ensemble de déplacement E conforme à l'invention peut comprendre non seulement les organes 200A et 200B, qui appartiennent à un premier jeu J1 d'organes de suspension, mais également deux autres organes 200A' et 200B', qui appartiennent à un deuxième jeu J2 d'organes de suspension et pour lesquels des hauteurs HA' et HB' définies comme les hauteurs HA et HB des organes 200A et 200B sont supérieures aux hauteurs HA et HB. En d'autres termes, les bords inférieurs des galets 201 A', 202A', 201B' et 202B' sont plus éloignés du boîtier 101 lorsque les organes 200A' et 200B' sont montés sur ce boîtier que dans le cas où ce sont les organes 200A et 200B qui y sont montés. Ceci provient, d'une part, du fait que les diamètres ΦA' et ΦB' des galets 201A', 202A', 201B' et 202B' ont des valeurs inférieures à celles des diamètres ΦA et ΦB des galets des organes 200A et 200B. Ceci provient, d'autre part, du fait que les centres CA' et CB' et les axes de rotation X200A' et X200B' des galets des organes 200A' et 200B' du jeu J2 sont plus hauts par rapport à la surface 101A que dans le cas des organes 200A et 200B du jeu J1. En d'autres termes, une distance verticale DA' ou DB', définie entre l'axe X104 et les centres CA' et CB' ou les axes X200A' ou X200B' des organes du jeu J2, a une valeur supérieure à celle de la distance DA ou DB définie avec les organes du jeu J1.

Ainsi, les organes 200A' et 200B' permettent de faire rouler le chariot 100 sur un rail 50 dont les ailes 54 et 55 ont des épaisseurs e54 et e55 supérieures à celles du rail représenté à la figure 2.

Selon une approche alternative, la variation entre les différences de hauteur ΔA et ΔB des organes de suspension des jeux J1 et J2 est obtenue en jouant uniquement sur le diamètre ΦA, ΦB, ΦA' et ΦB' des galets ou uniquement sur la valeur de la distance verticale DA, DA', DB ou DB'.

On peut également ou alternativement prévoir que la modification des organes de suspension vise à compenser un écart différent entre les pistes de roulement 51 et 52 d'un rail à un autre, par un écartement différent entre les deux galets d'un organe de suspension.

Ainsi, l'utilisation de différents jeux J1 et J2 d'organes de suspension, tels que les organes 200A, 200B, 200A' et 200B', permet d'adapter le chariot 100 à la géométrie du rail 50 le long duquel il doit se déplacer.

L'ensemble de suspension représenté à la figure 3 peut comprendre plus de deux jeux de deux organes 200A 200B, 200A' 200B', en fonction de la géométrie et/ou du type de différents rails avec lequel doit pouvoir collaborer le chariot 100.

Dans les deuxième et troisième modes de réalisation de l'invention représentés aux figures 5 et suivantes, les éléments analogues à ceux du premier mode de réalisation portent les mêmes références. Sauf mention contraire, les éléments de ces deuxième et troisième modes de réalisation sont analogues à ceux du premier mode de réalisation portant les mêmes références et fonctionnent de la même façon.

Le chariot 100 du deuxième mode de réalisation comprend un boîtier 101 en matière plastique dans laquelle sont logés des moyens d'entraînement d'une roue de friction 104, ces moyens d'entraînement comprenant, entre autres, un moteur électrique non représenté. La roue de friction 104 est destinée à rouler sur deux surfaces de roulement 56 et 57 constituées par les surfaces inférieures de deux ailes 54 et 55 d'un rail 50. Les surfaces supérieures 51 et 52 des ailes 54 définissent, de part et d'autre d'une fente longitudinale 53 du rail 50, deux pistes de roulement pour des galets 201 A, 202A, 201 B et 202B appartenant à deux organes de suspension 200A et 200B.

Ces organes de suspension comprennent chacun un support ou moyeu 212 et un élément de base 210 fixé sur le boîtier 101, le support ou moyeu 212 pouvant être fixé par vissage sur l'élément de base 210 . Chaque élément de base 210 est introduit partiellement dans un logement ménagé à cet effet dans le boîtier 101. Un seul de ces logements est visible à la figure 5, avec la référence 109B. L'autre logement est disposé sur le côté opposé du boîtier 101 et présente la même géométrie. Chaque élément de base 210 est pourvu d'un perçage non représenté qui est traversé par une vis 211 qui s'étend selon un axe X211 parallèle à l'axe X104.

Selon le degré de serrage des vis 211 dans les taraudages correspondants du boîtier 101, les éléments de base 210 peuvent être ou non pivotants autour des axes X211, ce qui peut permettre de faire usage de l'enseignement technique de WO-A-2012/004530.

Le support ou moyeu 212 d'un organe de suspension 200A ou 200B est monté de façon amovible sur le boîtier 201 en vissant ce support ou moyeu 212 sur une tige filetée 216 qui appartient à l'élément de base 210 correspondant. En d'autres termes, le support ou moyeu 212 est pourvu d'un taraudage de réception de la tige 216 de l'élément de base 210 associé, ce qui autorise un montage amovible des moyeux 212 sur les éléments de base 210, moyennant une rotation autour d'un axe ZA ou ZB, ces axes étant respectivement un axe longitudinal de l'élément de base 210 et de la tige filetée 216 de l'organe de suspension 200A et un axe longitudinal de l'élément de base 210 et de la tige filetée 216 de l'organe de suspension 200B. Le mouvement de vissage du support au moyeu 212 de l'organe de suspension 200A sur l'élément de base 210 correspondant est représenté par la flèche F4 à la figure 5. Un mouvement de même sens est utilisé pour l'organe de suspension 200B.

On note, comme dans le premier mode de réalisation, respectivement X200A et X200B les axes de rotation des galets des organes de suspension 200A et 200B et CA et CB les centres des galets 201A et 201B. De la même façon, on note X104 l'axe de rotation de la roue de friction 104. On note, comme dans le premier mode de réalisation, DA la distance verticale entre les axes X200A et X104, ou entre le centre CA et l'axe X104, et DB la distance verticale entre les axes X200B et X104, ou entre le centre CB et l'axe X104. Il est possible de faire varier les distances DA et DB en vissant plus ou moins les moyeux 212 sur les éléments de base 210. Une fois la valeur des distances DA et DB fixée grâce au vissage des moyeux 212, il est possible d'immobiliser ces moyeux en rotation par rapport aux axes ZA et ZB, grâce à des vis de blocage sans tête 213.

Ainsi, les vis de blocage 213 constituent des organes de blocage des moyeux 212 en rotation autour des axes ZA et ZB, ce qui permet de conférer aux galets 201A, 202A, 201B et 202B une orientation prédéfinie par rapport à un axe avant-arrière A-A' du chariot 100.

Selon une approche comparable à celle expliquée pour le premier mode de réalisation, des supports 212 de géométrie différente et/ou portant des galets de dimensions différentes peuvent être montés sur les éléments de base 210, ce qui permet d'ajuster le chariot 100 aux dimensions réelles du rail 50 le long duquel il doit circuler.

Dans ce mode de réalisation, un berceau 150 est prévu pour être monté sur le boîtier 101 en ayant des patins 155 et 156 engagés dans le volume intérieur V50 du rail 50. Ce berceau comporte deux pattes 151 et 152 d'accrochage de la partie supérieure du rideau, équivalente aux pattes 107 et 108 du premier mode de réalisation.

Pour permettre le montage du berceau 150 sur le boîtier 101, un voile supérieur 153 du berceau 150 est percé de trois ouvertures 1531, 1532 et 1533 permettant respectivement le passage de l'organe de suspension avant 200A, de la roue de friction 104 et de l'organe de suspension arrière 156. Cette conception du berceau est également compatible avec le premier mode de réalisation, les organes de suspension étant fixés par un système de baïonnette.

L'invention a été représentée dans le cas où chaque organe de suspension 200A, 200B, 200A', 200B' ... comprend deux galets. En variante, ces organes peuvent ne comprendre qu'un galet qui roule sur une seule piste du rail 50.

En variante, les organes de suspension peuvent être équipés de patins glissants sur les pistes 51 et 52. Dans ce cas, la distance DA ou DB est définie à partir d'un point remarquable du patin, tel que son centre géométrique. Ces patins peuvent, par exemple, avoir la forme des patins 155 et 156 du deuxième mode de réalisation.

La figure 6 illustre un système de motorisation d'un rideau 10 au sein d'une installation 1 d'occultation d'une fenêtre non représentée. Le rideau 10, qui forme un écran d'occultation, est suspendu à une tringle 50' qui est à section circulaire pleine et qui est rectiligne dans l'exemple des figures. En variante, la tringle peut être courbe, notamment pour suivre un mur courbe dans lequel est ménagée l'ouverture à occulter. Toute autre forme de section de tringle pourrait être envisagée, notamment polygonale ou ovale.

Le rideau 10 est pourvu de plusieurs anneaux ou oeillets 12 dont le diamètre intérieur est supérieur au diamètre de la tringle 50', ce qui permet de monter le rideau 10 sur la tringle 50' en insérant successivement la tringle 50' dans les anneaux 12. On définit alors entre chaque paire de deux anneaux 12 adjacents, un pan du rideau 10. La figure 6 représente une extrémité avant du rideau 10. L'extrémité arrière du rideau, qui n'est pas visible sur cette figure, est solidaire d'une butée fixe par rapport à la tringle 50'. La fermeture du rideau a lieu en déplaçant le rideau vers la droite à la figure 6, dans le sens de la flèche F'1. Son ouverture a lieu en le déplaçant vers la gauche, dans le sens de la flèche F'2.

On note respectivement P11, P12, P13, P14 et P15 les pans du rideau 10 visibles à la figure 1 et décalés alternativement de part et d'autre de la tringle.

Au niveau du pan avant P11, le rideau 10 est solidaire d'un chariot de tête motorisé 100 qui comprend un boîtier 101 en matière plastique à l'intérieur duquel est partiellement logée une roue de friction 104. Celle-ci dépasse du boîtier 101 à travers une ouverture 105 ménagée en partie supérieure de ce boîtier. Comme représenté uniquement à la figure 2, en pointillés, le boîtier renferme un moteur électrique 102 et un réducteur 103 qui permettent d'entraîner la roue 104 en rotation autour d'un axe X104 horizontal en configuration d'utilisation du chariot 10. Le moteur 102 est alimenté en courant électrique à partir de piles ou batteries logées dans le boîtier 110 et contrôlé par une carte électronique également logée dans ce boîtier, ces batteries et cette carte n'étant pas représentées pour la clarté du dessin.

On note A-A' un axe définissant une direction avant-arrière du chariot 100, c'est-à-dire une direction parallèle aux flèches F'1 et F'2 à la figure 6 et le long duquel se déplace le chariot 100 lorsque la roue 104 tourne. En configuration normale d'utilisation, l'axe X104 et la direction A-A' sont horizontaux. Ils sont toujours perpendiculaires l'un à l'autre.

Le boîtier 110 est équipé d'un organe de suspension avant 120 et d'un organe de suspension arrière 130 qui s'étendent vers le haut à partir d'une surface supérieure 115 du boîtier 101. Les organes 120 et 130 sont identiques et sont décrits ci-après alternativement.

L'organe de suspension 120 comprend un élément de base 121 qui est engagé dans un logement 109A ménagé dans le boîtier 101 et monté dans ce logement au moyen d'une vis 122. En pratique, l'élément de base 121 est identique à l'élément de base 210 du deuxième mode de réalisation et le mode de montage de l'élément de base 121 dans le logement 109A est analogue à celui utilisé pour les éléments de base 210 dans le deuxième mode de réalisation. En variante, les éléments 121 et 210 peuvent toutefois être différents.

Un élément annulaire 123 est fixé sur l'élément de base 121 et il définit une ouverture 0123 de dimensions suffisantes pour que la tringle 50' puisse traverser cet élément annulaire.

Au sens de la présente invention, un élément annulaire est un élément qui forme une boucle fermée autour d'une ouverture centrale, sans être nécessairement circulaire ou à symétrie de révolution. En particulier, l'élément annulaire peut être constitué d'éléments droits reliés les uns aux autres pour former la boucle fermée, sans nécessairement que l'un deux n'ait une forme concave ou convexe.

On note Y123 un axe central de l'élément annulaire 120, notamment de son ouverture 0123. On note Z121 un axe longitudinal de l'élément de base 121. Les axes Z121 et Y123 sont perpendiculaires entre eux. L'élément de base est monté sur le boîtier 101 avec une possibilité de rotation d'amplitude limitée, dans l'exemple inférieure ou égale à 15° autour de l'axe longitudinal X122 de la vis 122 dans un sens avant à partir de la verticale, la rotation étant bloquée dans l'autre sens de rotation pour former une butée.

L'organe de suspension arrière 130 est identique à l'organe de suspension avant 120 et il comprend un élément de base 131 dont on note Z131 l'axe longitudinal et qui est monté sur le boîtier 101 au moyen d'une vis 132, avec possibilité de rotation d'amplitude limitée autour d'un axe longitudinal X132 de la vis 132, dans un sens arrière à partir de la verticale. Les axes X12, X122 et X132 sont parallèles.

L'organe de suspension arrière 130 comprend également un élément annulaire 133 qui est formé d'un support 134, de deux plaques 135 et 136 et d'un galet 137 et dont on note Y133 l'axe central.

La plaque 135 est articulée sur le support 134 au moyen d'un pion 138 engagé dans un logement correspondant 1342 du support 134. La plaque 135 peut ainsi pivoter par rapport au support 134 autour d'un axe longitudinal Y138 du pion 138. La plaque 136 est identique à la plaque 135 et elle est montée sur le support 134 grâce à un pion 139 engagé dans un logement correspondant 1344 du support 134 qui s'étend le long d'un axe longitudinal Y139, lequel constitue un axe de pivotement de la plaque 136 par rapport au support 134.

Pour permettre leur articulation sur les pions 138 et 139, les plaques 135 et 136 sont respectivement pourvues d'oreilles 1352 et 1362 dans lesquelles sont ménagés des orifices 1354 et 1364 de passage des pions 138 et 139.

A l'opposé des oreilles 1352 et 1362, chaque plaque 135 et 136 est pourvue d'un perçage 1356, respectivement 1366 de passage d'une vis 140 et d'une tige taraudée 141, ce qui permet de monter le galet 137 entre les plaques 135 et 136 en vissant ensemble les éléments 140 et 141 à travers les plaques et le galet, et en laissant une possibilité de rotation autour de l'axe longitudinal X140 de la vis 40, cet axe étant parallèle à l'axe X112.

Par ailleurs, les éléments 131 et 134 sont reliés l'un à l'autre au moyen d'une vis 142 qui s'étend globalement selon l'axe longitudinal Z131 de l'élément de base 131. Lorsqu'il convient de monter l'élément annulaire 133 sur l'élément de base 131, la vis 142 est introduite dans un perçage central de l'élément 134 qu'elle traverse de part en part puis elle est engagée dans un taraudage de l'élément 131 centré sur l'axe Z131. La vis 142 est alors mise en rotation autour de l'axe Z131, dans le sens de la flèche F4 à la figure 7, ce qui a pour effet d'assembler fermement les éléments 131 et 134 l'un par rapport à l'autre, au terme du vissage de la vis 142. Ainsi, le support 134 est monté de façon amovible sur l'élément de base 131 grâce au mouvement de rotation F4 de la vis 142.

On comprend que la vis 142 peut être plus ou moins visée dans le taraudage de l'élément de base 131. Ceci permet le réglage de mise en pression micrométrique entre la roue d'entraînement 104 et la tringle 50', par ajustement de la distance entre l'élément 131 et l'ensemble 133.

En d'autres termes, une distance verticale DA peut être définie, de façon analogue au premier mode de réalisation, entre les axes X140 et X104. En jouant sur la position de la vis 142, on peut ajuster cette distance verticale DA. Une distance de même nature peut être définie et ajustée de façon similaire au niveau de l'organe de suspension 120.

Les éléments 131 et 134 sont bloqués en rotation, l'un par rapport à l'autre autour de l'axe Z131, par une vis pression 144 engagée dans un taraudage 143 visible sur la figure 8 entre les deux arbres 138 et 139.

La vis pression 144 permet ainsi d'immobiliser le support 134 en rotation autour de l'axe Z131 ce qui permet d'imposer l'orientation angulaire de l'axe X140 par rapport à la direction A-A'. En outre, la vis pression 144 permet l'ajustement en hauteur du support 134 par rapport à la vis 142 en venant en appui contre une collerette de la vis 142, visible à la figure 7, lorsque cette vis 142 est en place dans le support 134 mais non encore serrée.

Comme l'amplitude de pivotement de chacun des organes de suspension 120 et 130, par rapport au boîtier 101 et autour de l'axe X122 ou X132, est limitée à quelques degrés, les axes Y123, Y133, Y138 et Y139 demeurent parallèles ou globalement parallèles à la direction A-A' et à l'axe longitudinal Y50 de la tringle 50' lorsque le chariot est monté sur la tringle.

Chaque plaque 135 ou 136 est de forme gauche, avec sa concavité tournée vers l'autre plaque. Ceci permet aux plaques 135 et 136 d'entourer la tringle 50', respectivement sur la droite et sur la gauche lorsque le chariot 100 avance, sans contact avec la tringle 50' et alors que l'encombrement latéral du support 134 et du galet 137 demeure relativement faible, en pratique inférieur au diamètre de la tringle 50'.

L'organe 120 comprend également un support 124, ainsi que deux plaques gauches 125 et 126, un galet 127 tournant autour d'un axe X140', une vis 142' et une vis pression non visible sur les figures.

Les galets 127 et 137 sont chacun disposés en partie haute des éléments annulaires 123 et 133, c'est-à-dire à l'opposé du boîtier 110 par rapport aux axes X123 et X133.

En configuration montée de l'installation 1, les deux galets 127 et 137 viennent en appui sur une piste ou zone supérieure 56 de la tringle 50' qui est représentée en grisé pour faciliter son repérage à la figure 7 et qui permet le roulage de ces galets. Pour faciliter ce roulage, les galets ont une forme externe concave adaptée au rayon de la tringle 50', ce qui permet un appui linéique entre les galets 127 et 137 et la zone 22. Lorsqu'un mouvement est en cours, les galets 127 et 137 tournent alors autour de leurs axes d'articulation, X140 et équivalent, dans les éléments annulaires 123 et 133, ces axes d'articulation étant horizontaux et perpendiculaires à l'axe Y50.

En variante, les galets peuvent être fixes et sous forme de patins non tournant, glissant sur la tringle. Dans ce cas, il est utile de prévoir que ces patins ont une forme légèrement sphérique sur leur face glissant contre la tringle, pour accepter l'inclinaison des organes de suspension.

Au repos, les axes Z121 et Z131 sont parallèles et verticaux, alors que les axes Y123, Y133, Y138 et Y139 sont horizontaux et parallèles à l'axe Y50, comme représenté à la figure 4.

Le chariot 100 comprend également un organe 150 d'accrochage du rideau 50'. Cet organe comprend une tige plate 151 percée de deux lumières oblongues 1512 et 1514 dont la plus grande dimension est parallèle à un axe longitudinal Y151 de la tige 151. L'organe 150 comprend également deux crochets 153 et 155 montés aux deux extrémités de la tige 151. L'axe Y151 est parallèle ou quasi parallèle à la direction A-A'.

Le crochet 153 permet l'accrochage du rideau 20 sur le chariot 100, au niveau de l'anneau 12 le plus proche du bord avant 14 de ce rideau. Le crochet 155 permet l'accrochage du rideau 10 sur le chariot 100, au niveau du deuxième anneau 12 en partant du bord 14.

Chacune des plaques 125, 126, 135 et 136 est équipée, sur sa face opposée à l'autre plaque appartenant au même élément annulaire, d'une patte de retenue de la tige 151. Les pattes 1258 et 1358 des plaques 125 et 135 sont visibles sur les figures 2 à 5 et elles définissent un volume de réception partiel de la tige 151, alors que des vis 1259 et 1359 insérées dans des orifices taraudés des pattes 1258 et 1358 pénètrent respectivement dans les lumières 1512 et 1514. L'organe d'accrochage 150 est ainsi monté à la fois sur les deux organes de suspension 120 et 130, avec une possibilité de mouvement parallèlement à l'axe Y151 compte tenu du caractère oblong des lumières 1512 et 1514. L'organe de suspension est également fixé au rideau, sans toutefois en supporter le poids, dans la mesure où le rideau est suspendu par ses anneaux à la tringle.

La patte 1368 de la plaque 136 est visible à la figure 3. Seules deux pattes de retenue sont suffisantes pour le maintien d'une tige 151 sur les deux éléments annulaires.

En cas de déplacement vers l'avant du chariot 101, dans le sens de la flèche F1, le poids de la portion entraînée du rideau varie car seule la partie tendue du rideau, constituée par certains des pans P11, P12, ..., est déplacée le long de la tringle 50'. Sous l'effet de ce poids variable, l'organe de suspension arrière 130 qui est de plus en plus freiné bascule progressivement autour de l'axe Y132 dans le sens de la flèche F3 à la figure 5, ce qui a pour effet d'augmenter l'effort de contact entre la roue 104 et la surface inférieure de la tringle 50'. Il est ici fait application de l'enseignement technique de WO-A-2012/004530.

Sous l'effet de ce poids, la tige 151 est tirée vers l'arrière, jusqu'à ce que la vis 1359 vienne en butée contre l'extrémité avant de la lumière 1514, comme représenté à la figure 5. La vis 1299 coulisse également dans la lumière 1512.

Suivant le sens de déplacement du chariot 100, l'un ou l'autre des organes de suspension 120 et 130 pivote autour de l'un des axes X122 et X132.

L'effort d'appui des galets 127 et 137 sur la piste ou zone supérieure 56 de la tringle 50' est essentiel pour assurer un contact d'intensité suffisante entre la roue 112 et la tringle 50', afin d'obtenir un déplacement à vitesse constante du chariot 100. Pour régler l'effort d'appui à vide, des moyens micrométriques tels que la vis 142 sont prévus pour ajuster la position du support 134 par rapport à l'élément de base 131. Alternativement, d'autres moyens de réglage plus accessibles à l'installateur pourraient être mis en place, par exemple une molette de réglage, pouvant être préréglée pour différentes sections de tringle, ou graduée.

Ainsi monté et réglé, le chariot 100 est adapté pour déplacer efficacement, sans risque de glissement, le rideau 10 le long de la tringle 20 qui est à section transversale pleine.

Dans la mesure où les éléments internes au boîtier 101 peuvent être utilisés dans le cadre d'une installation 1 comprenant une tringle telle que la tringle 50' ou dans le cadre d'une installation comprenant un rail, comme envisagé pour les deux premiers modes de réalisation ou dans WO-A-2012/004530, les supports 124 et 134 des organes de suspension 120 et 130 sont montés de façon amovible sur le boîtier 101. En effet, il reste possible de démonter les éléments annulaires 123 et 133 par rapport aux éléments de base 121 et 131, en desserrant les vis 142 et 144. Ainsi, il est possible pour un installateur de sélectionner un jeu d'organes de suspension adapté à la géométrie de la tringle ou du rail, à savoir des organes de suspension tels que ceux visés dans les deux premiers modes de réalisation ou des organes de suspension tels que ceux visés dans le troisième mode de réalisation.

En outre, il est possible d'adapter les éléments 120 et 130 au diamètre de la tringle 50' en changeant les éléments annulaires 123 et 133.

Lors de la mise en service de l'installation 1 de ce troisième mode de réalisation, le rideau 10 peut être installé sur la tringle 50' en engageant cette tringle successivement dans les anneaux 12.

Le chariot peut être installé de la même manière, en intercalant les éléments annulaires avec les deux anneaux du rideau les plus proches du bord. Alternativement, si le rideau est déjà complètement monté, il est possible de mettre en place le chariot 100 sans toucher au montage du rideau. On commence alors par dévisser la vis 140 par rapport à la tige 141 pour retirer le galet 137 de l'élément annulaire 133 et écarter l'une de l'autre les plaques 135 et 136, en les faisant pivoter autour des axes Y138 et Y139. On crée alors une ouverture temporaire dans l'élément annulaire 133. On procède de la même façon pour ce qui concerne l'organe de suspension 120, en créant une ouverture temporaire dans l'élément annulaire 123.

Il est alors possible de mettre en place le chariot 100 sur la tringle 50', entre les deux anneaux 12 les plus proches du bord 14, en insérant la tringle 50' dans les éléments annulaires 123 et 133, à travers les ouvertures temporaires laissées libres par les galets 127 et 137 et grâce à un déplacement de la tringle selon une direction globalement radiale par rapport aux axes Y123 et Y133. Les dimensions de ces ouvertures sont adaptées au diamètre de la tringle 50' par le pivotement des plaques 125, 126, 135 et 136 par rapport aux supports 124 et 134.

Lorsque les orifices 1356 et 1366 parviennent au-dessus de la piste ou zone 56, il est possible de remettre en place le galet 137 et de serrer à nouveau la vis 140 dans la tige taraudée 141. On procède de la même façon pour l'organe de suspension 120. Il est alors possible de laisser reposer les galets 127 et 137 sur la piste ou zone 56 de la tringle 50'. Le chariot 100 peut alors rouler sur la tringle 50'.

On accroche ensuite le rideau 10 au chariot 100 grâce aux crochets 153 et 155 de l'organe 150.

Le procédé est donc tout à fait avantageux en termes de praticité, puisqu'il permet un montage du chariot après le montage du rideau, ce qui n'est pas possible dans le cas d'installations comprenant un rail comme envisagé dans WO-A-2012/004530.

L'invention est représentée sur les figures 6 à 10 dans le cas où les anneaux 12 sont intégrés au rideau 10 à la manière d'oeillets. Cette configuration permet de masquer au mieux le chariot par les pans du rideau, ce qui procure un avantage esthétique important. En variante, ces anneaux peuvent être prévus sous forme de pattes qui s'étendent au-dessus du rideau et qui sont solidaires de celui-ci ou des anneaux distincts fixés par des pinces au rideau.

Dans les deuxième et troisième modes de réalisation, les supports 212, 124 et 134 ne sont pas disposés à l'intérieur des logements 109A et 109B mais en regard de ceux-ci, c'est-à-dire alignés avec ceux-ci selon la direction des axes ZA, ZB, Z121, Z131. Ainsi, les organes de suspension 200A, 200B, 120 et 130 de ces modes de réalisation sont disposés au voisinage immédiat de la roue de friction 104, ce qui est favorable en termes de contrôle de l'effort de friction et d'encombrement du chariot 10 selon sa direction avant-arrière, comme expliqué au sujet du premier mode de réalisation. En particulier, lorsque les axes X200A et X200C sont parallèles à l'axe X104 dans le deuxième mode de réalisation, les distances entre les axes X200A et X104 ou entre les axes X200B et X104, mesurées parallèlement à l'axe A-A', sont inférieures à 2 fois le diamètre de la roue 104, de préférence à 1,5 fois ce diamètre. Il en va de même de la distance entre les axes X140' et X104 ou entre les axes X140 et 104 dans le troisième mode de réalisation.

On remarque que le boîtier 101 des deuxième et troisième modes de réalisation est le même, ce qui est favorable en termes d'approvisionnement et de gestion de stock.

Les caractéristiques techniques des modes de réalisation et des variantes envisagées ci-dessus peuvent être combinées entre elles pour créer de nouveaux modes de réalisation. En particulier, la conception du berceau dans le deuxième mode de réalisation est compatible avec des organes de suspension fixés par un système de baïonnette, comme décrit dans le premier mode de réalisation. De même, des organes de suspension avec éléments annulaires comme ceux du troisième mode de réalisation peuvent être rapportés sur le boîtier du chariot par un système à baïonnettes tel que décrit dans le premier mode de réalisation.

En particulier, l'invention est avantageuse en ce sens qu'elle permet un montage/démontage des supports des organes de suspension
- manuellement/sans outil
- sans nécessiter de démontage d'un autre élément du boîtier.

## Revendications

1. Chariot motorisé (100) d'ouverture/fermeture d'un rideau (10), ce chariot étant apte à se déplacer le long d'un rail (50) ou d'une tringle (50') grâce à une roue de friction (104) entraînée par un moteur électrique (102) et montée pivotante dans un boîtier (101) qui contient ce moteur électrique, ce boîtier étant pourvu d'au moins deux organes (200A, 200B ; 120, 130) de suspension au rail ou à la tringle, chaque organe de suspension (200A, 200B ; 120, 130) comprenant un support (208A, 208B ; 212 ; 124, 134) et/ou un élément de base (210 ; 121, 131) ainsi qu'au moins un galet (201A, 201 B, 202A, 202B ; 127, 137) pivotant autour d'un axe (X200A, X200B ; X140', X140) ou un patin, le boîtier (101) étant équipé d'un logement (109A, 109B) pour la réception partielle et l'immobilisation réversible de chaque organe de suspension (200A, 200B ; 120, 130), de sorte que les galets pivotants (201 A, 201 B ; 202A, 202B ; 127, 137) ou les patins des organes de suspension sont montés de façon amovible sur le boîtier (101), ce chariot motorisé étant **caractérisé en ce que** le support (208A, 208B ; 212 ; 124, 134) de chaque organe de suspension (200A, 200B ; 120, 130) est monté, de façon amovible et par un mouvement de rotation (F4) autour d'un axe de rotation (ZA, ZB ; Z121, Z131), dans ou en regard du logement (109A, 109B) ménagé dans le boîtier (101) et **en ce que** le chariot comprend des moyens (101C, 206A, 301A, 101E, 206B, 301B; 213; 144) d'immobilisation, en rotation autour de l'axe de rotation, du support (208A, 208B ; 212) ou d'un organe (142) de retenue du support (144, 134).

2. Chariot selon la revendication 1, **caractérisé en ce que** le support (208A, 208B) est immobilisé dans le logement correspondant par un mécanisme à baïonnette (101B, 101D, 206A, 206B).

3. Chariot selon la revendication 2, **caractérisé en ce que**, lorsqu'il est en place dans le logement correspondant, le support (208A, 208B) est soumis à l'action d'un moyen (301A, 301B) de rappel élastique vers une position de verrouillage.

4. Chariot selon la revendication 2, **caractérisé en ce que** chaque organe de suspension (200A, 200B ; 120, 130) est fixé sur un élément de base (210 ; 121 ; 131) monté dans le logement (109A, 109B) et **en ce que** le support (212 ; 124, 134) est monté par vissage de lui-même ou d'un organe de retenue (142) sur l'élément de base.

5. Chariot selon l'une des revendications précédentes, **caractérisé en ce qu'**il comprend des moyens (303B ; 216 ; 142) de réglage d'une distance verticale (DA, DB) entre, d'une part, un axe de rotation (X200A, X200B ; X140', X140) d'un galet (201A, 201B, 202A, 202B) monté pivotant sur le support (208A, 208B ; 212 ; 124, 134) et, d'autre part, un axe de rotation (X104) de la roue de friction (104).

6. Chariot selon l'une des revendications précédentes, **caractérisé en ce qu'**il comprend des moyens (303B ; 216 ; 142) de réglage de l'effort de contact entre la roue de friction (104) et le rail (50) ou la tringle (50').

7. Chariot selon l'une des revendications précédentes, **caractérisé en ce que** chaque organe de suspension (200A, 200B ; 120, 130) est équipé d'au moins un galet (201A, 201B, 202A, 202B, 127, 137) pivotant autour d'un axe (X200A, X200B ; X140', X140) et **en ce qu'**une distance, mesurée parallèlement à un axe avant-arrière (A-A') du chariot, entre, d'une part, l'axe de rotation (X200A, X200B ; X140', X140) du galet et, d'autre part, un axe de rotation (X104) de la roue de friction (104) est inférieure à 2 fois le diamètre de cette roue, de préférence à 1,5 fois ce diamètre.

8. Chariot selon l'une des revendications précédentes apte à se déplacer le long d'une tringle (50'), **caractérisé en ce que** chaque organe de suspension (120, 130) comprend un élément annulaire (123, 133) prévu pour entourer la tringle (50') et qui comporte un galet tournant (127, 137) prévu pour rouler contre la tringle et **en ce que** le galet tournant est disposé, par rapport à un axe central (Y123, Y133) de l'élément annulaire, à l'opposé du boîtier (101).

9. Chariot selon la revendication 8, **caractérisé en ce que** chaque élément annulaire (123, 133) comprend deux plaques (125, 126, 135, 136) destinées à être disposées de part et d'autre de la tringle (50') et entre lesquelles est monté pivotant le galet (127, 137).

10. Chariot selon la revendication 9, **caractérisé en ce que** chaque plaque (125, 126, 135, 136) est de forme gauche, avec sa concavité tournée vers l'autre plaque du même organe de suspension.

11. Chariot selon l'une des revendications 8 à 10, **caractérisé en ce qu'**il comprend un organe (150) d'accrochage du rideau (10), cet organe étant monté sur les deux organes de suspension (120, 130).

12. Chariot selon la revendication 11, **caractérisé en ce que** l'organe d'accrochage (150) est monté avec possibilité de déplacement relatif sur au moins un des organes de suspension (120, 130).

13. Ensemble (E) de déplacement d'un rideau (10) le long d'un rail (50) ou d'une tringle (50'), cet ensemble comprenant :
- un boîtier (101) contenant un moteur électrique (102) et sur lequel est montée pivotante une roue de friction (104), ce boîtier étant équipé de moyens (107, 108 ; 150) d'accrochage du rideau,
- un premier jeu (J1) de deux organes (200A, 200B) de suspension du boîtier au rail ou à la tringle, chaque organe du premier jeu comprenant au moins un élément (201A, 202A, 201B, 202B) roulant ou glissant sur une piste (51, 52 ; 56) du rail ou de la tringle, chaque organe de suspension (200A, 200B ; 120, 130) du premier jeu comprenant un support (208A, 208B ; 212; 124, 134) et/ou un élément de base (210 ; 121, 131) ainsi qu'au moins un galet (201 A, 201 B, 202A, 202B ; 127, 137) pivotant autour d'un axe (X200A, X200B ; X140', X140) ou un patin, chaque organe de suspension étant apte à être monté de façon amovible sur le boîtier (101), avec une distance (DA, DB) entre l'axe de rotation (X104) de la roue de friction (104) et un point remarquable (CA, CB) de l'élément roulant ou glissant, mesurée perpendiculairement à la piste (51, 52), égale à une première valeur pour chaque organe de ce premier jeu , le boîtier (101) étant équipé d'un logement (109A, 109B) pour la réception partielle et l'immobilisation réversible de chaque organe de suspension (200A, 200B ; 120, 130) du premier jeu (J1), de sorte que les galets pivotants (201A, 201B ; 202A, 202B ; 127, 137) ou les patins des organes de suspension sont montés de façon amovible sur le boîtier (101) et le support (208A, 208B ; 212; 124, 134) de chaque organe de suspension (200A, 200B ; 120, 130) étant monté, de façon amovible et par un mouvement de rotation (F4) autour d'un axe de rotation (ZA, ZB : Z121, Z131), dans ou en regard du logement (109A, 109B) ménagé dans le boîtier (101), alors que le chariot comprend des moyens (101C, 206A, 301 A, 101 E, 206B, 301B ; 213 ; 144) d'immobilisation, en rotation autour de l'axe de rotation, du support (208A, 208B ; 212) ou d'un organe (142) de retenue du support (144, 134) et
- au moins un deuxième jeu (J2) de deux organes (200A', 200B') de suspension du boîtier au rail ou à la tringle, chaque organe de ce deuxième jeu comprenant au moins un élément (201A', 202A', 201B', 202B') roulant ou glissant sur la piste (51, 52 ; 56) du rail ou de la tringle, chaque organe de suspension (200A', 200B') de ce deuxième jeu comprenant un support et/ou un élément de base ainsi qu'au moins un galet (201A', 201B', 202A', 202B') pivotant autour d'un axe (X200A', X200B') ou un patin, chaque organe de suspension étant apte à être monté de façon amovible sur le boîtier, à la place d'un organe (200A, 200B) du premier jeu (J1), alors que la géométrie (ΦA', ΦB') de l'élément roulant ou glissant des organes du deuxième jeu (J2) est différente de la géométrie (ΦA, ΦB) de l'élément roulant ou glissant des organes du premier jeu ou alors que la distance (DA, DB) entre l'axe de rotation (X104) de la roue de friction (104) et le point remarquable (CA, CB) de l'élément roulant ou glissant, mesurée parallèlement à la piste, est égale, pour chaque organe du deuxième jeu, à une deuxième valeur différente de la première valeur, le boîtier étant équipé d'un logement pour la réception partielle et l'immobilisation réversible de chaque organe de suspension du deuxième jeu (J2), de sorte que les galets pivotants ou les patins des organes de suspension sont montés de façon amovible sur le boîtier (101) et le support de chaque organe de suspension étant monté, de façon amovible et par un mouvement de rotation (F4) autour d'un axe de rotation, dans ou en regard du logement ménagé dans le boîtier (101), alors que le chariot comprend des moyens d'immobilisation, en rotation autour de l'axe de rotation, du support ou d'un organe de retenue du support.

14. Installation (1) d'occultation d'une ouverture comprenant un rail (50) ou une tringle (50'), un chariot motorisé (100) et un rideau (10) accroché au chariot motorisé, **caractérisée en ce que** le chariot (100) est selon l'une des revendications 1 à 12 ou appartient à un ensemble (E) de déplacement selon la revendication 13.

15. Installation (1) d'occultation selon la revendication 14, **caractérisée en ce qu'**elle comprend une tringle (50') et un chariot (100) selon l'une des revendications 8 à 12 qui repose, par les galets tournants (127, 137) de ses organes de suspension (120, 130), sur une zone de roulement supérieure (56) de la tringle (50').

## Patentansprüche

1. Motorisierter Schlitten (100) zum Öffnen/Schließen eines Vorhangs (10), wobei der Schlitten mittels eines von einem Elektromotor (102) angetriebenen und schwenkbar in einem den Elektromotor umfassenden Gehäuse (101) gelagerten Reibrads (104) entlang einer Schiene (50) oder einer Stange (50') verschiebbar ist, wobei das Gehäuse mit mindestens zwei Aufhängungseinrichtungen (200A, 200B; 120, 130) zur Aufhängung an der Schiene oder der Stange versehen ist, wobei die Aufhängungseinrichtungen (200A, 200B; 120, 130) jeweils eine Halterung (208A, 208B; 212, 124, 134) und/oder ein Basiselement (210; 121, 131) sowie mindestens eine um eine Achse (X200A, X200B; X140', X140) oder eine Kufe schwenkbare Laufrolle (201A, 201B, 202A, 202B; 127, 137) umfassen, wobei das Gehäuse (101) mit einer Aufnahmeeinrichtung (109A, 109B) zur teilweisen Aufnahme und aufhebbaren Feststellung jeder Aufhängungseinrichtung (200A, 200B; 120, 130) versehen ist, so dass die schwenkbaren Laufrollen (201A, 201B; 202A, 202B; 127, 137) oder die Kufen der Aufhängungseinrichtungen lösbar an dem Gehäuse (101) gelagert sind, wobei der motorisierte Schlitten **dadurch gekennzeichnet ist, dass** die Halterungen (208A, 208B; 212, 124, 134) der Aufhängungselemente (200A, 200B; 120, 130) jeweils lösbar und mittels einer Drehbewegung (F4) um eine Drehachse (ZA, ZB; Z121, Z131) in der oder gegenüber der in dem Gehäuse (101) ausgebildeten Aufnahmeeinrichtung (109A, 109B) gelagert sind und dass der Schlitten Feststellmittel (101C, 206A, 301A, 101E, 206B, 301B; 213; 144) zum Feststellen der Drehung der Halterung (208A, 208B; 212) oder einer Halteeinrichtung (142) der Halterung (144, 134) um die Drehachse umfasst.

2. Schlitten nach Anspruch 1, **dadurch gekennzeichnet, dass** die Halterung (208A, 208B) durch einen Bajonettmechanismus (101B, 101D, 206A, 206B) in der entsprechenden Aufnahmeeinrichtung festgestellt ist.

3. Schlitten nach Anspruch 2, **dadurch gekennzeichnet, dass** die Halterung (208A, 208B), wenn sie in der entsprechenden Aufnahmeeinrichtung angeordnet ist, der Wirkung eines elastischen Rückstellmittels (301A, 301B) in Richtung einer Verriegelungsstellung unterworfen ist.

4. Schlitten nach Anspruch 2, **dadurch gekennzeichnet, dass** die Aufhängungseinrichtungen (200A, 200B; 120, 130) jeweils an einem in der Aufnahmeeinrichtung (109A, 109B) gelagerten Basiselement (210; 121; 131) befestigt sind und dass die Halterung (212; 124; 134) durch Verschraubung oder mittels einer Halteeinrichtung (142) an dem Basiselement gelagert ist.

5. Schlitten nach einem der vorhergehenden Ansprüche, **dadurch gekennzeichnet, dass** der Schlitten Einstellmittel (303B; 216; 142) zum Einstellen einer vertikalen Entfernung (DA, DB) zwischen einer Drehachse (X200A, X200B; X140', X140) einer schwenkbar an der Halterung (208A, 208B; 212; 124; 134) gelagerten Laufrolle (201A, 201B, 202A, 202B) einerseits und einer Drehachse (X104) des Reibrads (104) andererseits umfasst.

6. Schlitten nach einem der vorhergehenden Ansprüche, **dadurch gekennzeichnet, dass** der Schlitten Einstellmittel (303B; 216; 142) zum Einstellen der Kontaktkraft zwischen dem Reibrad (104) und der Schiene (50) oder der Stange (50') umfasst.

7. Schlitten nach einem der vorhergehenden Ansprüche, **dadurch gekennzeichnet, dass** die Aufhängungseinrichtungen (200A, 200B; 120, 130) jeweils mit mindestens einem um eine Achse (X200A, X200B; X140', X140) schwenkbaren Laufrad (201A, 201B, 202A, 202B, 127, 137) versehen sind und dass eine parallel zu einer Längsachse (A-A') des Schlittens gemessene Entfernung zwischen der Drehachse (X200A, X200B; X140', X140) des Laufrads einerseits und einer Drehachse (X104) des Reibrads (104) andererseits kleiner als das Zweifache des Durchmessers das Reibrads, vorzugsweise kleiner als das 1,5-fache dieses Durchmessers ist.

8. Schlitten nach einem der vorhergehenden Ansprüche, welcher entlang einer Stange (50') verschiebbar ist, **dadurch gekennzeichnet, dass** die Aufhängungseinrichtungen (120, 130) jeweils ein die Stange (50') umgreifend ausgebildetes ringförmiges Element (123, 133) umfassen, welches ein zum Rollen an der Stange ausgebildetes drehbares Laufrad (127, 137) aufweist, und dass das drehbare Laufrad dem Gehäuse (101) bezüglich einer Mittelachse (Y123, Y133) des ringförmigen Elements gegenüberliegend angeordnet ist.

9. Schlitten nach Anspruch 8, **dadurch gekennzeichnet, dass** die ringförmigen Elemente (123, 133) jeweils zwei flächige Abschnitte (125, 126, 135, 136) zur Anordnung beidseits der Stange (50') umfassen, zwischen welchen das Laufrad (127, 137) schwenkbar gelagert ist.

10. Schlitten nach Anspruch 9, **dadurch gekennzeichnet, dass** die flächigen Abschnitte (125, 126, 135, 136) jeweils eine gekrümmte Form aufweisen, wobei die Konkavität zu dem anderen flächigen Abschnitt derselben Aufhängungseinrichtung hingewandt ist.

11. Schlitten nach einem der Ansprüche 8 bis 10, **dadurch gekennzeichnet, dass** der Schlitten eine Einhängeeinrichtung (150) zum Einhängen des Vorhangs (10) umfasst, wobei die Einhängeeinrichtung an den beiden Aufhängungseinrichtungen (120, 130) gelagert ist.

12. Schlitten nach Anspruch 11, **dadurch gekennzeichnet, dass** die Einhängeeinrichtung (150) gegenüber mindestens einer der Aufhängungseinrichtungen (120, 130) verschiebbar gelagert ist.

13. Verschiebeanordnung (E) zum Verschieben eines Vorhangs (10) entlang einer Schiene (50) oder einer Stange (50'), wobei die Anordnung Folgendes umfasst:
- ein Gehäuse (101), welches einen Elektromotor (102) umfasst und an welchem ein Reibrad (104) schwenkbar gelagert ist, wobei das Gehäuse mit Einhängemitteln (107, 108; 150) zum Einhängen des Vorhangs versehen ist,
- einen ersten Satz (J1) aus zwei Aufhängungseinrichtungen (200A, 200B) zum Aufhängen des Gehäuses an der Schiene oder an der Stange, wobei die Aufhängungseinrichtungen des ersten Satzes jeweils mindestens ein an einer Bahn (51, 52; 56) der Schiene oder der Stange rollendes oder gleitendes Element (201A, 202A, 201B, 202B) umfassen, die Aufhängungseinrichtungen (200A, 200B; 120, 130) des ersten Satzes jeweils eine Halterung (208A, 208B; 212; 124, 134) und/oder ein Basiselement (210; 121, 131) sowie mindestens ein um eine Achse (X200A, X200B; X140', X140) oder eine Kufe schwenkbares Laufrad (201A, 201B, 202A, 202B; 127, 137) umfassen, die Aufhängungseinrichtungen jeweils mit einer quer zu der Bahn (51, 52) gemessenen Entfernung (DA, DB) zwischen der Drehachse (X104) des Reibrads (104) und einem Bezugspunkt (CA, CB) des rollenden oder gleitenden Elements, welche gleich einem ersten Wert für jede Aufhängungseinrichtung des ersten Satzes ist, lösbar an dem Gehäuse (101) lagerbar sind, das Gehäuse (101) mit einer Aufnahmeeinrichtung (109A, 109B) zur teilweisen Aufnahme und aufhebbaren Feststellung jeder Aufhängungseinrichtung (200A, 200B; 120, 130) des ersten Satzes (J1) versehen ist, so dass die schwenkbaren Laufräder (201A, 201B; 202A, 202B; 127, 137) oder die Kufen der Aufhängungseinrichtungen jeweils lösbar an dem Gehäuse (101) und den Halterungen (208A, 208B; 212; 124, 134) der Aufhängungseinrichtungen (200A, 200B; 120, 130) gelagert sind, welche lösbar und mittels einer Drehbewegung (F4) um eine Drehachse (ZA, ZB; Z121, Z131) in oder gegenüber der in dem Gehäuse (101) ausgebildeten Aufnahmeeinrichtung (109A, 109B) gelagert sind, während der Schlitten Feststelleinrichtungen (101C, 206A, 301A, 101E, 206B, 301B; 213; 144) zum Feststellen der Drehung der Halterung (208A, 208B; 212) oder einer Halteeinrichtung (142) der Halterung (144, 134) um die Drehachse umfasst, und
- mindestens einen zweiten Satz (J2) aus zwei Aufhängungseinrichtungen (200A', 200B') zur Aufhängung des Gehäuses an der Schiene oder an der Stange, wobei die Aufhängungseinrichtungen des zweiten Satzes jeweils mindestens ein an der Bahn (51, 52; 56) der Schiene oder der Stange rollendes oder gleitendes Element (201A', 202A', 201B', 202B') umfassen, die Aufhängungseinrichtungen (200A', 200B') des zweiten Satzes jeweils eine Halterung und/oder ein Basiselement sowie mindestens ein um eine Achse (X200A', X200B') oder eine Kufe schwenkbares Laufrad (201A', 201B', 202A', 202B') umfassen, die Aufhängungseinrichtungen jeweils an der Stelle eines Aufhängungsorgans (200A, 200B) des ersten Satzes (J1) lösbar an dem Gehäuse lagerbar sind, während die Geometrie (ΦA', ΦB') des rollenden oder gleitenden Elements der Aufhängungseinrichtungen des zweiten Satzes (J2) sich von der Geometrie (ΦA, ΦB) des rollenden oder gleitenden Elements der Aufhängungseinrichtungen des ersten Satzes unterscheidet oder die parallel zu der Bahn gemessene Entfernung (DA, DB) zwischen der Drehachse (X104) des Reibrads (104) und dem Bezugspunkt (CA, CB) des rollenden oder gleitenden Elements für jede Aufhängungseinrichtung des zweiten Satzes gleich einem von dem ersten Wert unterschiedlichen zweiten Wert ist, wobei das Gehäuse mit einer Aufnahmeeinrichtung zur teilweisen Aufnahme und aufhebbaren Feststellung jeder Aufhängungseinrichtung des zweiten Satzes (J2) versehen ist, so dass die schwenkbaren Laufräder oder die Kufen der Aufhängungseinrichtungen jeweils lösbar an dem Gehäuse (101) und den Halterungen der Aufhängungseinrichtungen gelagert sind, welche lösbar und mittels einer Drehbewegung (F4) um eine Drehachse in oder gegenüber der in dem Gehäuse (101) ausgebildeten Aufnahmeeinrichtung gelagert sind, während der Schlitten Feststelleinrichtungen zum Feststellen der Drehung der Halterung oder einer Halteeinrichtung der Halterung um die Drehachse umfasst.

14. Verdeckungseinrichtung (1) zum Verdecken einer Öffnung, umfassend eine Schiene (50) oder eine Stange (50'), einen motorisierten Schlitten (100) und einen an dem motorisierten Schlitten eingehängten Vorhang (10), **dadurch gekennzeichnet, dass** der Schlitten (100) ein Schlitten nach einem der Ansprüche 1 bis 12 ist oder zu einer Verschiebeanordnung (E) nach Anspruch 13 gehört.

15. Verdeckungseinrichtung (1) nach Anspruch 14, **dadurch gekennzeichnet, dass** die Verdeckungseinrichtung eine Stange (50') und einen Schlitten (100) nach einem der Ansprüche 8 bis 12 umfasst, welcher mit den drehbaren Laufrädern (127, 137) seiner Aufhängungseinrichtungen (120, 130) auf einem oberen Rollabschnitt (56) der Stange (50') aufliegt.

## Claims

1. A motorized carriage (100) for opening/closing a curtain (10), said carriage being able to move along a rail (50) or a rod (50') owing to a friction wheel (104) driven by an electric motor (102) and pivot-mounted in a casing (101) that contains the electric motor, said casing being provided with at least two members (200A, 200B; 120, 150) for suspending it from the rail or the rod, each suspension member (200A, 200B; 120, 130) comprising a support (208A, 208B; 212; 124; 134) and/or a base element (210; 121, 131), as well as at least one roller (201A, 201B, 202A, 202B; 127, 137) pivoting around an axis (X200A, X200B, X140', X140) or a skate, the casing (101) being equipped with a housing (109A, 109B) for partially receiving and reversibly immobilizing each suspension member (200A, 200B; 120, 130), such that the pivoting rollers (201A, 201B; 202A, 202B; 127, 137) or the skates of the suspension members are removably mounted on the casing (101), this motorized carriage being **characterized in that** the support (208A, 208B; 212; 124; 134) of each suspension member (200A, 200B; 120, 130) is mounted, removably and through a rotational movement (F4) around an axis of rotation (ZA, ZB; Z121, Z131), in or across from the housing (109A, 109B) formed in the casing (101) and **in that** the carriage comprises immobilizing means (101C, 206A, 301A, 101E, 206B, 301B; 213; 144), for immobilizing, in rotation around the axis of rotation, of the support (208A, 208B; 212) or of a retaining member (142) of the support (144, 134).

2. The carriage according to claim 1, **characterized in that** the support (208A, 208B) is immobilized in the corresponding housing by a bayonet mechanism (101B, 101D, 206A, 206B).

3. The carriage according to claim 2, **characterized in that**, when it is placed in the corresponding housing, the support (208A, 208B) is subject to the action of an elastic return means (301A, 301B) toward a locked position.

4. The carriage according to claim 2, **characterized in that** each suspension member (200A, 200B; 120, 130) is fastened on a base element (210; 121; 131) mounted in the housing (109A, 109B) and **in that** the support (212; 124, 134) is mounted by screwing itself or a retaining member (142) on the base element.

5. The carriage according to one of the preceding claims, **characterized in that** it comprises means (303B; 216; 142) for adjusting a vertical distance (DA, DB) between an axis of rotation (X200A, X200B; X140', X140) of a roller (201A, 201B, 202A, 202B) pivotably mounted on the support (208A, 208B; 212; 124, 134) on the one hand, and an axis of rotation (X104) of the friction wheel (104) on the other hand.

6. The carriage according to one of the preceding claims, **characterized in that** it comprises means (303B; 216, 142) for adjusting the contact force between the friction wheel (104) and the rail (50) or the rod (50').

7. The carriage according to one of the preceding claims, **characterized in that** each suspension member (200A, 200B; 120, 130) is equipped with at least one roller (201A, 201B, 202A, 202B, 127, 137) pivoting around an axis (X200A, X200B; X140', X140), and **in that** a distance, measured parallel to a front-to-back axis (A-A') of the carriage, between the axis of rotation (X200A, X200B; X140', X140) of the roller on the one hand, and an axis of rotation (X104) of the friction wheel (104) on the other hand, is less than 2 times the diameter of that wheel, preferably 1.5 times the diameter.

8. A motorized carriage (100) according to any preceding claim, that carriage being capable of moving along a rod (50'), **characterized in that** each suspension member (120, 130) comprises an annular element (123, 133) provided to surround the rod (50') and which includes a rotating roller (127, 137), which in turn is provided to roll against the rod, and **in that** the rotating roller is positioned opposite the casing (101) relative to a central axis (Y123, Y133) of the annular element.

9. The carriage according to claim 8, **characterized in that** each annular element (123, 133) comprises two plates (125, 126, 135, 136) designed to be positioned on either side of the rod (50') and between which the roller (127, 137) is pivot-mounted.

10. The carriage according to claim 9, **characterized in that** each plate (125, 126, 135, 136) has a warped shape, with its concave side turned toward the other plate of the same suspension member.

11. The carriage according to one of claims 8 to 10, **characterized in that** it comprises a member (150) for attaching the curtain (10), that member being mounted on the two suspension members (120, 130).

12. The carriage according to claim 11, **characterized in that** the attaching member (150) is mounted with the possibility of relative movement on at least one of the suspension members (120, 130).

13. An assembly (E) for moving a curtain (10) along a rail (50) or a rod (50'), said assembly comprising:
- a casing (101) containing an electric motor (102) and on which a friction wheel (104) is pivot-mounted, said casing being equipped with means (107, 108; 150) for attaching the curtain,
- a first set (J1) of two members (200A, 200B) for suspending the casing from the rail or the rod, each member of the first set comprising at least one element (201A, 202A, 201B, 202B) rolling or sliding on a track (51, 52; 56) of the rail or the rod and each member of the first set comprising a support (208A, 208B; 212; 124; 134) and/or a base element (210; 121, 131), as well as at least one roller (201A, 201B, 202A, 202B; 127, 137) pivoting around an axis (X200A, X200B, X140', X140) or a skate, each suspension member being capable of being movably mounted on the casing (101), with a distance (DA, DB) between the axis of rotation (X104) of the friction wheel (104) and a landmark (CA, CB) of the rolling or sliding member, measured perpendicular to the track (51, 52), equal to a first value for each member of that first set, the casing (101) being equipped with a housing (109A, 109B) for partially receiving and reversibly immobilizing each suspension member (200A, 200B; 120, 130) of the first set (J1), such that the pivoting rollers (201A, 201B; 202A, 202B; 127, 137) or the skates of the suspension members are removably mounted on the casing (101) and the support (208A, 208B; 212; 124; 134) of each suspension member (200A, 200B; 120, 130) is mounted, removably and through a rotational movement (F4) around an axis of rotation (ZA, ZB; Z121, Z131), in or across from the housing (109A, 109B) formed in the casing (101), whereas the carriage comprises immobilizing means (101C, 206A, 301A, 101E, 206B, 301B; 213; 144), for immobilizing, in rotation around the axis of rotation, of the support (208A, 208B; 212) or of a retaining member (142) of the support (144, 134) and
- at least one second set (J2) of two members (200A', 200B') for suspending the casing from the rail or the rod, each member of that second set comprising at least one element (201A', 202A', 201 B', 202B') rolling or sliding on the track (51, 52; 56) of the rail or rod, each suspension member (200A', 200B') of this second set comprising a support and/or a base element, as well as at least one roller (201A', 201 B', 202A', 202B') pivoting around an axis (X200A', X200B) or a skate, each suspension member being capable of being removably mounted on the casing, in place of a member (200A, 200B) from the first set (J1), whereas the geometry (ϕA', ϕB') of the rolling or sliding element of the members of the second set (J2) is different from the geometry (ϕA, ϕB) of the rolling or sliding element of the members of the first set or whereas the distance (DA, DB) between the axis of rotation (X104) of the friction wheel (104) and the landmark (CA, CB) of the rolling or sliding element, measured parallel to the track, is equal, for each member of the second set, to a value different from the first value, the casing being equipped with a housing for partially receiving and reversibly immobilizing each suspension member of the second set (J2), such that the pivoting rollers or the skates of the suspension members are removably mounted on the casing (101) and the support of each suspension member being mounted, removably and through a rotational movement (F4) around an axis of rotation, in or across from the housing formed in the casing (101), whereas the carriage comprises immobilizing means, for immobilizing, in rotation around the axis of rotation, of the support or of a retaining of the support.

14. An installation (1) for screening an opening comprising a rail (50) or a rod (50'), a motorized carriage (100) and a curtain (10) attached to that motorized carriage, **characterized in that** the carriage (100) is according to one of claims 1 to 12 or belongs to a moving assembly (E) according to claim 13.

15. The screening installation (1) according to claim 14, **characterized in that** it comprises a rod (50') and a carriage (100) according to one of claims 8 to 12 which rests, by the rotating rollers (127, 137) of its suspension members (120, 130), on an upper rolling zone (56) of the rod (50').
